# EUROPÄISCHE PATENTSCHRIFT

(11) **EP 0 622 122 B1**
(45) Veröffentlichungstag und Bekanntmachung des Hinweises auf die Patenterteilung: **04.06.1997**
(21) Anmeldenummer: 94103560.2
(22) Anmeldetag: 09.03.1994
(51) Int. Cl.: B03D 1/14

(54) **Flotationszelle mit einem Injektor**
Flotation cell with an injector
Cellule de flottation avec un injecteur

(30) Priorität: 26.03.1993 DE 4309918
(43) Veröffentlichungstag der Anmeldung: 02.11.1994
(73) Patentinhaber: J.M. Voith GmbH, D-89522 Heidenheim (DE)
(72) Erfinder: Veh, Gerhard, D-89420 Höchstädt (DE); Schweiss, Peter, D-89275 Elchingen (DE); Dörflinger, Hans-Dieter, D-89518 Heidenheim (DE)
(74) Vertreter: Weitzel, Wolfgang, Dr.-Ing. Patentanwalt

(56) Entgegenhaltungen:
- EP-A- 0 277 327
- AUFBEREITUNGS TECHNIK., Bd.28, Nr.1, Januar 1987, WIESBADEN DE Seiten 1 - 9 BAHR ET AL: '5Jahre Betriebserfahrung mit der pneumatischen Flotation in der Steinkohlenaufbereitung'

## Beschreibung

Die Erfindung betrifft eine Flotationszelle mit mindestens einem Injektor entsprechend dem Oberbegriff des Patentanspruchs 1. Eine derartige Flotationszelle ist bekannt aus der Druckschrift "5 Jahre Betriebserfahrung mit der pneumatischen Flotation in der Steinkohleaufarbeitung" von A. Bahr, K. Legner, H. Lüdke, F. W. Mehrhoff in Aufbereitungstechnik, 28 (1987) S. 1 - 9. Die in dieser Schrift offenbarte Zelle zeichnet sich durch einen sektionierten Rohrkörper aus, wobei in jede einzelne Sektion die Suspension aus einem Zentralrohr mit Hilfe einer trichterförmigen Öffnung eintritt, wodurch sich eine laminare Suspensionsströmung ergibt. Eine andere derartige Zelle offenbart die EP-A-0277327. Bei dieser Anordnung befindet sich die Blende innerhalb eines Zufuhrrohres der Flotationszelle für die Suspension, und zwar am Beginn eines Mischrohrabschnittes dieser Zufuhrleitung. Dabei sind kurz nach der Blende - also stromabwärts - Luftzufuhrschlitze in dem Mischrohrabschnitt vorgesehen, und zwar verteilt über dessen Umfang. Hierbei ist praktisch nur eine Anordnung sinnvoll, bei der sich die Öffnungen (Löcher) der Blende in der Nähe vom Umfang derselben befinden. Dies ist eine nicht sehr wirkungsvolle Anordnung. Es ist auch schon versucht worden, durch eine Anordnung mit einem Mehrfachinjektor gemäß DE-A-36 34 903 die geringe Durchsatzmenge der beschriebenen Blende zu erhöhen. Auch hier ist die Arbeitsweise wegen der Aufteilung auf die verschiedenen Injektoren - die jeweils mit eigenen Mischrohr ausgebildet sind - von zu geringer Effektivität begleitet.

Die Aufgabe der Erfindung ist es, demgegenüber, eine Flotationseinrichtung mit einem Injektor anzugeben, der bei sehr hohen Durchsatzmengen arbeitet, d.h. Luftblasen in genügend großer Menge in der Suspension verteilt.

Diese Aufgabe wird erfindungsgemäß durch die Merkmale des Patentanspruches 1 gelöst. Erfindungsgemäß wird durch eine relativ gleichmäßige Verteilung der Löcher der Blende über deren gesamten Querschnitt ein sehr großer Durchsatz der Suspension möglich. Durch die kleinen Mischrohrabschnitte, die den Löchern nachgeschaltet sind, erfolgt eine gute Verteilung einer ausreichenden Zahl von Luftbläschen in der Suspension. Die endgültige Verteilung erfolgt dann in dem nachgeschalteten Mischrohrabschnitt, der im wesentlichen einen Durchmesser entsprechend dem Außendurchmesser der Blende hat. Die abschließende Beruhigung und Verteilung der Strömung erfolgt durch einen Radialdiffusor am Ende des Mischrohres. Dies ist aber auch aus der eingangs erwähnten EP-A-0277327 bekannt. Dieser Radialdiffusor führt zu einer guten Verteilung der Luftbläschen in dem Flotationsbehälter durch die im wesentlichen horizontale Ausströmung an seinem Austrittsbereich.

Vorzugsweise ist jedem Loch der Blende ein eigener Vormischungs-Rohrabschnitt zugeordnet, um eine möglichst gute Luftansaugung zu erreichen. Diese hohe Luftmenge soll durch hohe Turbulenz im Vorvermischungsrohr gut mit der Suspension vermischt werden.

Es sind Injektoren denkbar, bei denen mehreren Löchern der Blende zusammengefaßt ein eigenes Durchmischungsrohr zugeordnet ist, jedoch scheint hier Effektivität insgesamt nicht so gut zu sein.

Nachfolgend wird die Erfindung anhand den Figuren der Zeichnung erläutert; dabei stellt Figur 1 prinzipmäßig einen Querschnitt durch eine Flotationszelle mit dem erfindungsgemäßen Injektor, Figur 3 eine Draufsicht auf diesen und insbesondere die Blende, und Figur 4 eine andere Blendenanordnung dar.

Die Flotationszelle nach Figur 1 hat ein im wesentlichen im Querschnitt ovales Gehäuse 20, in welches exzentrisch - also in der Nähe einer Schmalseite desselben - ein Injektor 1 hineingeführt ist, der etwa 50 - 100 cm unterhalb des Suspensionsniveaus endet. Dieses Niveau wird eingestellt durch ein mittels Verstellstange 25 einstellbares Wehr 22, über deren Überlaufkante den Schmutz enthaltender Schaum zusammen mit einem gewissen Suspensionsanteil in die Schaumrinne 21 abströmt. In dem Injektor 1 erfolgt die Begasung der Suspension vorzugsweise mit Luft. Dazu weist gemäß Figur 2 das vertikale Zufuhrrohr 6 des Injektors eine Blende 2 auf, die mit Durchtrittsöffnungen in Form von runden Löchern 3 versehen ist, die gleichmäßig über den Umfang der Blende verteilt sind (siehe Figur 3). In diesem Fall ist jedem Loch 3 ein Rohrabschnitt 7 kleinen Durchmessers nachgeschaltet, der als Vormischstrecke dient. Die Entfernung zwischen der Blende und dem Rohrabschnitt 7 hat vorzugsweise einen Wert zwischen dem 0,15-fachen und dem 1,5-fachen des Lochdurchmessers. Die Länge der kleinen Rohrabschnitte 7 beträgt vorzugsweise das 4- bis 10-fache ihres Innendurchmessers oder mindestens das 0,8-fache des Innendurchmessers des der Blende nachgeschalteten Mischrohrabschnitts 6', welcher wiederum etwa den gleichen Durchmesser hat wie der Außendurchmesser der Blende 2 beträgt. Praktisch hat vorzugsweise der Injektor ein durchgehendes Rohr als Außenwand. An seinem Ende befindet sich jedoch ein Radialdiffusor 4 mit einer Bodenplatte 5, die gegenüber dem Rohr 6' einen Spalt 15 freiläßt, der etwa 7-14 % des Durchmessers des Mischrohrs 6' beträgt.

Für einen ausreichenden Durchsatz kann man als durchschnittliche Strömungsgeschwindigkeit zur Blende etwa 2 m/s ansetzen, so daß sich aufgrund der dargestellten geometrischen Verhältnisse eine Strömungsgeschwindigkeit hinter den Blendenlöchern von 12,5 m/s und nach den Vormischrohren 7 von etwa 4,5 m/s ergibt. Die Ausströmgeschwindigkeit aus dem Radialdiffusor 4 beträgt dann etwa 2,2 m/s. Dies ist aber nur ein Beispiel. Die Ansaugung der Luft durch die als kleine Injektoren wirkenden Rohrabschnitte 7 erfolgt in einem Rohrabschnitt 9 der Zufuhrleitung, der der Blende nachgeschaltet ist. Dieser weist mindestens einen Luftanschluß auf.

Hier kann ein Ventil eingeschaltet werden, um die angesaugte Luftmenge zu steuern. Es ist günstig, wenn die Rohrabschnitte 7 mindestens 10 mm aus dem Luftansaugabschnitt 9 herausragen. Die Blendenlöcher brauchen nicht genau kreisrund zu sein, ebenso wie dann der Querschnitt der Rohrabschnitte 7, z.B. kommt ein relativ gleichmäßiges Polygon oder eine Ellipse infrage. Der Innendurchmesser der kleinen Rohrabschnitte sollte mindestens 10 % größer sein als der Durchmesser der Löcher der Blende.

In Figur 4 ist dargestellt, daß auch eine andere, etwa gleichmäßige Verteilung der Löcher der Blende als Figur 2 und 3 vorgesehen sein kann.

Praktisch ist die Lochzahl der Blende auf 16 zu begrenzen, da eine höhere Lochzahl kaum Vorteile bringt.

## Patentansprüche

1. Flotationszelle mit mindestens einem Injektor (1) zur Zuführung der Suspension, wobei der Injektor ein Zufuhrrohr (6) umfaßt und das Zufuhrrohr (6) einen Rohrabschnitt (9) mit einer Luftansaug- oder Zuführöffnung aufweist, dadurch gekennzeichnet, daß eine Mehrlochblende (2) zur Luftansaugung vorgesehen ist, wobei den Löchern (3) der Blende Rohrabschnitte (7) in einem Abstand nachgeschaltet sind, wobei dieser Abstand mindestens dem 0,1fachen des Lochdurchmessers und höchstens dem 1,5fachen des Lochdurchmessers entspricht und die Abschnitte im wesentlichen senkrecht zur Blende (2) ausgerichtet sind und in ein Mischrohr (6') oder einen Mischrohrabschnitt münden.

2. Flotationszelle nach Anspruch 1, dadurch gekennzeichnet, daß jedem Loch (3) der Blende (2) ein eigener Rohrabschnitt (7) zugeordnet ist.

3. Flotationszelle nach Anspruch 2, dadurch gekennzeichnet, daß die Rohrabschnitte (7) einen Innendurchmesser von mindestens dem 1,05-fachen des Durchmessers des zugehörigen Loches aufweisen, wobei die Rohrabschnitte und die Löcher kreisrund ausgebildet sind.

4. Flotationszelle nach einem der Ansprüche 1 bis 3, dadurch gekennzeichnet, daß der Rohrabschnitt (9) nach der Blende (2) angeordnet ist und im wesentlichen dierselbe Außenwandung wie die des Mischrohrs (6') aufweist und die den Löchern (3) der Blende (2) zugeordneten Rohrabschnitte (7) kleinen Durchmessers zumindest in deren Anfangsbereich enthält.

5. Flotationszelle nach einem der Ansprüche 1 bis 4, dadurch gekennzeichnet, daß die Rohrabschnitte (7) kleinen Durchmessers mindestens 10 mm aus dem Luftansaugabschnitt (9) herausragen.

6. Flotationszelle nach einem der Ansprüche 1 bis 5, dadurch gekennzeichnet, daß die Löcher (3) der Blende (2) gleichmäßig, ringförmig verteilt über die Blende ggf. mit einem zentralen weiteren Loch angeordnet sind.

## Claims

1. Flotation cell with at least one injector (1) for delivering the suspension, in which the injector comprises a feed pipe (6) and the feed pipe (6) has a pipe section (9) with an air suction or feeder opening, characterised in that a multihole screen (2) is provided for drawing in air, whereby pipe sections (7) are arranged at a distance from the holes (3) of the screen, said distance being at least 0.1 times the hole diameter and at most 1.5 times the hole diameter and the sections being aligned essentially perpendicular to the screen (2) and exiting into a mixer pipe (6') or a mixer pipe section.

2. Flotation cell according to claim 1, characterised in that a separate pipe section (7) is assigned to each hole (3) of the screen (2).

3. Flotation cell according to claim 2, characterised in that the pipe sections (7) have an inside diameter of at least 1.05 times the diameter of the assigned hole, whereby the pipe sections and the holes are designed to be circular.

4. Flotation cell according to one of claims 1 to 3, characterised in that the pipe section (9) is arranged below the screen (2) and has essentially the same exterior wall as the mixer pipe (6') and contains the pipe sections (7) of smaller diameter at least in their initial region assigned to the holes (3) of the screen (2).

5. Flotation cell according to one of claims 1 to 4, characterised in that the pipe sections (7) of small diameter project at least 10 mm out of the air suction section (9).

6. Flotation cell according to one of claims 1 to 5, characterised in that the holes (3) of the screen (2) are arranged distributed evenly in a ring over the screen, if necessary with a central additional hole.

## Revendications

1. Cellule de flottation comportant au moins un injecteur **(1)** pour l'amenée de la suspension, l'injecteur comprenant un tube d'amenée **(6)** et le tube d'amenée **(6)** présentant une section tubulaire **(9)** ayant une ouverture d'amenée ou d'aspiration d'air, caractérisé en ce qu'un diaphragme **(2)** à plusieurs trous est prévu pour l'aspiration de l'air, des sections tubulaires **(7)** étant mises en circuit en aval des trous **(3)** du diaphragme, à une distance donnée, cet espacement correspondant au moins à 0,1 fois la valeur du diamètre des trous et au plus à 1,5 fois la valeur de ce diamètre, et les sections étant orientées sensiblement perpendiculairement par rapport au diaphragme **(2)** et débouchant dans un tube de mélange **(6')** ou bien une section tubulaire de mélange.

2. Cellule de flottation selon la revendication 1, caractérisée en ce que à chaque trou **(3)** du diaphragme **(2)** est associée une section tubulaire **(7)** propre.

3. Cellule de flottation selon la revendication 2, caractérisée en ce que les sections tubulaires **(7)** présentent un diamètre intérieur d'au moins 1,05 fois le diamètre du trou afférent, les sections tubulaires et les trous étant de forme circulaire.

4. Cellule de flottation selon l'une des revendications 1 à 3, caractérisée en ce que la section tubulaire **(9)** est disposée après le diaphragme **(2)** et présente sensiblement la même paroi-enveloppe extérieure que le tube de mélange **(6')**, et présente, au moins dans sa zone initiale, les sections tubulaires **(7)**, associées aux trous **(3)** du diaphragme **(2)**, de petit diamètre.

5. Cellule de flottation selon l'une des revendications 1 à 4, caractérisée en ce que les sections tubulaires **(7)** de petit diamètre sortent d'au moins 10 mm hors de la section d'aspiration d'air **(9)**.

6. Cellule de flottation selon l'une des revendications 1 à 5, caractérisée en ce que les trous **(3)** du diaphragme **(2)** sont distribués régulièrement, en forme d'anneau, sur le diaphragme ou, le cas échéant, avec un trou supplémentaire placé centralement.
